# EUROPÄISCHE PATENTSCHRIFT

(11) **EP 1 710 163 B1**
(45) Veröffentlichungstag und Bekanntmachung des Hinweises auf die Patenterteilung: **03.06.2009**
(21) Anmeldenummer: 06388025.6
(22) Anmeldetag: 05.04.2006
(51) Int. Cl.: B65D 5/50, B65D 85/46

(54) **Verfahren, Haltekörper und Verpackung zum Verpacken eines eine Mehrheit von Teilkomponenten umfassenden Produktes**
Process, package and protecting elements for the packaging of a product having multiple components
Procedé, emballage et élément séparateur pour le conditionnement d'un produit ayant plusieurs composants

(30) Priorität: 08.04.2005 DK 200500501
(43) Veröffentlichungstag der Anmeldung: 11.10.2006
(73) Patentinhaber: VKR Holding A/S, 2970 Hørsholm (DK)
(72) Erfinder: Jensen, Brian Gabe, 8700 Horsens (DK)
(74) Vertreter: Carlsson, Eva

(56) Entgegenhaltungen:
- US-A- 5 407 072
- US-A- 5 522 205

## Beschreibung

Die Erfindung betrifft ein Verfahren zum Verpacken eines eine Mehrheit von Teilkomponenten verschiedener Größe und/oder Geometrie in einer Verpackungseinheit umfassenden Produktes, wobei mindestens eine der Teilkomponenten an der Verpackungseinheit durch Kleben befestigt wird.

Zum Verpacken von Produkten der oben erwähnten Art, wie z.B. Eindeckungssätze für Dachfenster, werden üblicherweise Kartons verwendet, die zum Festhalten des Produktes gegebenenfalls mit Klebemittelstreifen versehen sind. Dieses Prinzip ist in der WO 00/29290 beschrieben.

Bei diesem Verfahren werden lediglich die mit der Verpackungseinheit in Kontakt befindlichen Teilkomponenten festgehalten, und jede Verpackung kann daher nur wenige Teilkomponenten enthalten. Wird es versucht, mehrere Teilkomponenten zusammen zu verpacken, besteht die Gefahr, dass sie einander verletzen, und dass außerdem das Produkt unübersichtlich sein wird. Deshalb wird es oftmals erforderlich sein, ein kompliziertes Produkt, wie z.B. eine Eindeckung für mehrere in einer Gruppe montierte Fenster, in mehrere Kartons aufzuteilen, was zu Fehlern führen kann, beispielsweise wenn einer der Kartons fehlt.

Ein anderer Nachteil bei dem oben erwähnten Verpackungsverfahren besteht darin, dass das verwendete Klebemittel ausreichend stark sein muss, um während des Transports und der sonstigen Handhabung die Teilkomponenten am Platz zu halten. Dadurch wird die Verwendung von entweder verhältnismäßig großen Mengen von Klebemittel oder einem verhältnismäßig starken Klebemittel erforderlich. Die ersterwähnte Lösung verteuert die Verpackung und kompliziert deren Herstellung, während die letzterwähnte Lösung es erschweren kann, das Produkt dazu zu bewegen, die Verpackung beim Auspacken loszulassen, was letztendlich zu Beschädigungen des Produktes führen kann.

Alternativ, wie hergezeigt in US 54 07 072 A, dazu können Kartons mit Einsatzstücken verwendet werden, die mit Räumen für die verschiedenen Teilkomponenten versehen sind. Die Herstellung und das Anbringen solcher Einsatzstücke sind bei gleichartigen Teilkomponenten unkompliziert, dreht es sich aber wie hier um viele verschiedene Größen und Geometrien, wird das Verpacken verteuert. Darüber hinaus kann das Einsatzstück erfordern sein, einen größeren Karton als sonst notwendig zu verwenden, was die Aufbewahrung und den Transport verteuert.

Eine weitere Alternative wäre, die Zwischenräume zwischen den Teilkomponenten mit einem stoßabsorbierenden Material zu füllen, wie z.B. kleinen Körpern aus aufgeschäumtem Kunststoff. Dies erfordert jedoch oftmals ein unverhältnismäßig umfangreiches Aufräumen nach dem Auspacken des Produktes und eignet sich am besten für kleinere Produkte.

Der vorliegenden Erfindung liegt daher die Aufgabe zugrunde, ein Verfahren zum Verpacken von aus Teilkomponenten verschiedener Größe und Geometrie bestehenden Produkten bereitzustellen, wobei viele Teilkomponenten in demselben Karton verpackt werden können.

Diese Aufgabe wird erfindungsgemäß durch ein Verfahren gemäß Anspruch 1, ein Haltekörper gemäß Anspruch 10 und eine Verspackung gemäß Anspruch 16 gelöst.

Das Anbringen eines Haltekörpers an der Verpackungseinheit ermöglicht die Verwendung eines kleineren oder schwächeren Klebemittels, da der Haltekörper nunmehr zur Fixierung beiträgt. Ebenso können die Teilkomponenten so angeordnet werden, dass sie sich teilweise überlappen und somit nur eine begrenzte Kontaktfläche zur Verpackungseinheit und damit zum Klebemittel aufweisen.

Für den Fall, dass das Festkleben einer oder mehrerer Teilkomponenten misslingt, wird der Haltekörper außerdem die Funktion einer zusätzlichen Sicherheit vor Beschädigung des Produktes aufweisen. Der Haltekörper wird einfach die Gefahr des Herumrutschens der Teilkomponenten in der Verpackung vermindern.

Die Festhaltung in zwei Achsenrichtungen durch die Verwendung eines einzigen Haltekörpers kann auf verschiedene Art und Weise erreicht werden, beispielsweise durch das Anbringen des Haltekörpers in der inneren Ecke einer L-förmigen Teilkomponente oder dadurch, dass der Haltekörper selbst - zum Boden der Verpackung parallel gesehen - einen L-förmigen Querschnitt aufweist, und dass eine Ecke einer Teilkomponente in der inneren Ecke des Haltekörpers angeordnet wird.

Bei einer bevorzugten Ausführungsform wird eine oder mehrere andere Teilkomponenten auf die mindestens eine festgeklebte Teilkomponente angebracht, hauptsächlich ohne Kontakt zur Verpackungseinheit, und eine oder mehrere der nicht festgeklebten Teilkomponenten werden durch den Kontakt mit dem Haltekörper festgehalten.

Bei dieser Ausführungsform wird die optimale Nützung sowohl des Klebemittels als auch der Haltekörper erhalten. Die untersten Teilkomponenten, die typischerweise auch die größten und schwersten sein werden, werden vom Klebemittel besonders gut festgehalten, gegebenenfalls in Kombination mit dem Haltekörper, während andere Teilkomponenten, die typischerweise die kleineren und leichteren sein werden, durch einen oder mehrere Haltekörper am Platz gehalten werden. Bei den Fällen, wo die Geometrie der Teilkomponenten es erlaubt, wie es bei Eindeckungen für Dachfenster der Fall ist, werden Teile der festgeklebten Teilkomponenten, die relativ zum Boden der Verpackungseinheit aufrecht stehen, außerdem zur Festhaltung der nicht festgeklebten Teilkomponenten beitragen können.

Bei den Fällen, wo die Teilkomponenten des Produktes natürlich oder logisch in zwei oder mehreren Gruppen zusammenhören, können die Teilkomponenten in solchen Gruppen aufgeteilt angeordnet werden, die jeweils von einem oder mehreren Haltekörpern festgehalten werden. Dies wird dazu beitragen, dass ein kompliziertes Produkt mit vielen Teilkomponenten für die die Verpackung öffnende Person übersichtlicher gemacht wird. Wenn das Produkt früher in mehreren verschiedenen Verpackungen geliefert wurde, können die Gruppen vorteilhaft dem Inhalt von diesen entsprechen.

Bei einer besonders bevorzugten Ausführungsform wird ein Haltekörper verwendet, welcher Vorsprünge, Vertiefungen und/oder Schlitze in einer oder mehreren zum Boden der Verpackungseinheit im festgeklebten Zustand parallelen Ebenen aufweist, und der Haltekörper wird derart angeordnet, dass diese Vorsprünge, Vertiefungen und/oder Schlitze in solchen Höhen über dem Boden der Verpackungseinheit liegen, die der Lage von Vertiefungen und/oder Vorsprüngen an einer oder mehreren Teilkomponenten entsprechen.

Wenn der Haltekörper vor den Teilkomponenten an der Verpackung angeordnet wird, können Vorsprünge an den Teilkomponenten in Schlitze oder Vertiefungen im Haltekörper eingeschoben werden, oder sie können derart angeordnet werden, dass sie auf Vorsprüngen am Haltekörper ruhen oder unter diesen festgehalten werden. Werden dagegen zunächst die Teilkomponenten angebracht, kann der mindestens eine Haltekörper relativ zu Vorsprüngen an den Teilkomponenten in seinen Platz eingeschoben werden. Unter Vorsprüngen sind hier im breitesten Sinne jegliches Teil zu verstehen, das in einer solchen Weise ausgerichtet ist, dass es mit dem Haltekörper in Eingriff gebracht werden kann. Vertiefungen oder Schlitze in den Teilkomponenten können auf entsprechende Weise zum gegenseitigen Eingriff mit dem Haltekörper verwendet werden und sind ebenso in ihrem breitesten Sinne zu verstehen.

Bei einem solchen Eingriff zwischen dem Haltekörper und einer Teilkomponente wird die Teilkomponente teils in einer Richtung senkrecht zum Boden der Verpackung, teils gegen eine Bewegung zum Haltekörper hin festgehalten.

Wenn der Haltekörper Schlitze aufweist, in denen vorspringende Teile der Teilkomponente angebracht werden, wird es ermöglicht, den Haltekörper selbst verhältnismäßig dichter an der Teilkomponente anzubringen. Hierdurch kann der Haltekörper selbst in festhaltenden Kontakt mit anderen Teilen der Teilkomponente gelangen, oder eventuelle Vorsprünge am Haltekörper können länger über der Teilkomponente hin- über gelangen.

Um einen Haltekörper zum Verpacken von mehreren verschiedenen Produkten anwendbar zu machen, kann der Haltekörper mit einer Mehrheit von Vertiefungen, Schlitzen und/oder Vorsprüngen versehen sein, die durch Abänderung der Ausrichtung des Haltekörpers in verschiedenen Höhen über dem Boden der Verpackungseinheit angeordnet werden.

In vielen Fällen wird eine im Wesentlichen punktweise Festhaltung an wenigen, im Verhältnis zur Geometrie der Teilkomponenten strategisch ausgewählten Stellen ausreichend sein. Es wird dann bevorzugt, dass der Haltekörper, gesamthaft gesehen, im Wesentlichen kubisch oder zylindrisch mit parallel zum Boden der Verpackungseinheit gesehen im Verhältnis zur Verpackungseinheit relativ kleinen Dimensionen ausgebildet ist.

Der Haltekörper kann vorteilhaft auch zur Abstützung der Verpackung senkrecht zu deren Boden beitragen. Dies wird dadurch erreicht, dass der mindestens eine Haltekörper eine Höhe aufweist, die im Wesentlichen dem Abstand zwischen dem Boden der Verpackungseinheit und der gegenüberliegenden Seite oder dem Abstand zwischen dem Boden der Verpackungseinheit und der Oberseite der höchsten Teilkomponente entspricht. Im ersterwähnten Falle kann die Verpackung gestapelt werden, ohne flach gedrückt zu werden, während im letzterwähnten Falle lediglich vor einer Flachdrückung des Produktes gesichert wird.

Um sowohl die Kosten als auch das Gewicht des fertig verpackten Produktes niedrig zu halten, werden vorzugsweise Haltekörper aus aufgeschäumtem Polystyren, Karton oder Pappe oder einem anderen entsprechend kostengünstigen und leichten Material verwendet. Aus demselben Grunde wird bevorzugt, dass die Verpackungseinheit ein Karton- oder Wellpappenwerkstück ist, welches zu einer Schachtel oder einer Kiste gefaltet wird.

Bei der Verwendung eines flachen Verpackungsstücks, welches zu einer verhältnismäßig tiefen Kiste oder Schachtel gefaltet wird, kann die Verpackungseinheit vorteilhaft nach dem Anbringen von Teilkomponenten und Haltekörpern gefaltet werden. Dadurch werden optimale Zugangsverhältnisse zu dem Bereich des Werkstücks, der schließlich den Boden der Verpackung bilden wird, erreicht.

Handelt es sich aber um eine verhältnismäßig flache Kiste oder Schachtel, oder dreht es sich um viele kleinere Teilkomponenten, wird es vorteilhaft sein, dass die Verpackungseinheit vor dem Anbringen von Teilkomponenten und Haltekörper zu einer offenen Schachtel oder Kiste gefaltet wird, und dass danach die Schachtel bzw. Kiste geschlossen wird, vorzugsweise bei einem weiteren Faltvorgang.

Die Erfindung wird im nachfolgenden unter Bezugnahme auf die beigelegte Zeichnung näher erläutert. Hier zeigen:
Fig. 1 eine perspektivische Darstellung einer erfindungsgemäßen Verpackung, enthaltend einen Eindeckungssatz für Paare von nebeneinander montierten Fenstern, und
Fig. 2 einen erfindungsgemäßen Haltekörper in einer perspektivischen Darstellung.

Beim erfindungsgemäßen Verfahren wird eine Verpackung entsprechend der in der Fig. 1 gezeigten Verpackung hergestellt. Die Verpackung 1 umfasst eine Verpackungseinheit 2, wie z.B. einen Karton. Auf diesen werden vier Haltekörper 3, 31, 32, 31', Klebemittelstreifen 4 und eine Eindeckung für ein Dachfenster aufgesetzt, wobei die Eindeckung eine Mehrheit von Teilkomponenten umfasst. Die Eindeckung umfasst sowohl große Teilkomponenten 51, 52, die mit dem Boden 21 der Verpackungseinheit in Kontakt gebracht werden, als auch kleinere Teilkomponenten 53, 54, die auf die großen aufgesetzt werden. Außerdem wird ein kleineres Teil 55, wie z.B. ein Beutel mit Nageln, direkt auf den Boden der Verpackungseinheit angebracht, indem es auf einem der Klebemittelstreifen befestigt wird.

Die Haltekörper 31, 32 sind, wie in der Fig. 1 gezeigt ist, in inneren Ecken einer im Wesentlichen C-förmigen Eindeckungskomponente 52 angeordnet. Dabei wird die Eindeckungskomponente gegen eine Bewegung entlang von sowohl der X-Richtung als auch der Y-Richtung festgehalten, wie in der Fig. 1 angegeben ist. Grundsätzlich würde ein einziger Haltekörper hierfür ausreichend sein, da aber die zwei Haltekörper die Eindeckungskomponente in jeweils ihrer Richtung entlang der Y-Achse festhalten, wird eine ausgesprochene Fixierung in dieser Dimension erhalten. Da der Abstand zwischen den Haltekörpern 31, 32 und dem aufrecht stehenden Rand 22 der Kiste außerdem der Breite der Eindeckungskomponente 52 entspricht, ist diese auch in der X-Dimension fixiert.

Wenn die Teilkomponenten keine inneren Ecken aufweisen, können stattdessen (nicht gezeigte) L-förmige Haltekörper verwendet werden, die um Ecken herum derart angeordnet werden, dass eine entsprechende zweiachsige Festhaltung erreicht wird.

Ungeachtet der Form der Haltekörper ist es bevorzugt, dass sie eine relativ begrenzte Erstreckung in der X-Y-Ebene aufweisen, so dass es sich um eine im Wesentlichen punktweise Festhaltung handelt. Dies gewährleistet teils die größtmögliche Flexibilität, was das Anbringen und die Verwendung der Haltekörper angeht, und ferner wird somit den kleinstmöglichen Materialverbrauch erzielt.

Wie sich aus der Fig. 1 ergibt, weisen die großen Komponenten 52 zum Boden 21 der Verpackungseinheit aufrecht stehende Teile auf, die an den Haltekörpern 31, 32 anliegen. Die kleineren Teilkomponenten 53, 54 der Eindeckung werden auf die großen aufgesetzt und werden also weder direkt vom Klebemittel noch von den Haltekörpern festgehalten, sondern von den großen Eindeckungskomponenten selbst. Diese Anbringungsweise der Komponenten ist vorteilhaft, wenn das Produkt Komponenten mit aufrecht stehenden Teilen umfasst, sie ist aber ansonsten als einen Sonderfall zu betrachten, wobei die direkte Festhaltung durch die Haltekörper durch eine indirekte Festhaltung ersetzt ist.

In der Fig. 1 sind Teilkomponenten in zwei Gruppen (unten links bzw. oben rechts) entsprechend den Eindeckungsteilen aufgeteilt, die zum Eindecken der Ober- bzw. Unterkante eines Fensters oder für je ein Fenster aus zwei nebeneinander zu montierenden Fenstern zu verwenden sind. Solche Teilkomponentengruppen, besonders im letzterwähnten Falle, würden herkömmlicherweise jede für sich verpackt werden.

Jede Gruppe wird durch zwei Haltekörper festgehalten, die in inneren Ecken bei einigen der größten Teilkomponenten 52 der Eindeckung angeordnet werden. Es versteht sich aber, dass die Haltekörper auch auf andere Art und Weise im Verhältnis zu den verschiedenen Teilkomponenten angeordnet werden können. Die Haltekörper dienen also nicht nur einer Festhaltung der Teilkomponenten, sondern dienen auch als eine visuelle Andeutung davon, welche Teilkomponenten, die zu welchen Zwecken verwendet werden sollen.

Im gezeigten Beispiel ist die Verpackungseinheit ein Karton, der vor dem Anbringen von Klebemittel, Haltekörpern und Produkt gefaltet wird, es versteht sich aber, dass das Falten auch zuletzt erfolgen kann. Die Reihenfolge, womit Teilkomponenten und Haltekörper angebracht werden, kann entsprechend variiert werden. Insbesondere ist ein Verfahren denkbar, bei dem zunächst einige Teilkomponenten, danach die Haltekörper und zuletzt weitere Teilkomponenten angebracht werden.

Bei der gezeigten Ausführungsform ist die Verpackungseinheit zum Zusammensetzen dadurch ausgebildet, dass das Eckenstück 24 eingefaltet wird, so dass es die Endkante 25 überlappt. Danach wird die Klappe 26 der Endkante über eine Ausschneidung im Eckenstück umgebogen. Wenn die Kantenstücke 27, 28 des Deckels hiernach an der Außenseite der Kanten 22, 25 aufgeklebt werden, ist das Umbiegen grundsätzlich ausreichend, dieses kann aber auch durch ein Zusammenkleben des Eckenstücks 24 und der Endkante 25 ergänzt oder ersetzt werden.

Die Fig. 2 zeigt eine bevorzugte Ausführungsform des Haltekörpers. Bei dem Kopf und dem Boden weist der Haltekörper einen im Wesentlichen quadratischen Querschnitt auf, und sowohl die Oberseite 33 als auch die Unterseite 34 sind im Wesentlichen eben. In etwa der halben Höhe weist er zwei Schlitze 35 auf, die jeweils auf einer gegenüberliegenden Seite des Haltekörpers vorgesehen sind. Auf diesen selben Seiten sind unmittelbar über den Schlitzen Vorsprünge oder Ausdehnungen 36 vorgesehen, die eine einem Viertel der Höhe h des Haltekörpers entsprechende Dicke aufweisen. Die beiden übrigen Seiten 37 des Haltekörpers sind im Wesentlichen eben.

In der linken Hälfte der Fig. 2 sind im Querschnitt die Eindeckungskomponenten 51 und 52 gemäß einem Schnitt in der X-Richtung unmittelbar hinter dem Haltekörper 31' in der Fig. 1 angedeutet. Wie ersichtlich ist, ist eine vorspringende Kante 56 der Eindeckungskomponente 51 innerhalb des Schlitzes 35 angeordnet. Dies gewährleistet eine Festhaltung der Eindeckungskomponente 51 gegen eine aufwärts gerichtete Bewegung entlang der Z-Achse und ermöglicht außerdem, dass der Haltekörper 31' dichter an den Eindeckungskomponenten 51, 52 angebracht werden kann. Dabei kann der verhältnismäßig kurze Vorsprung 36 des Haltekörpers 31' an die Eindeckungskomponente 52 gelangen und diese in der X-Richtung festhalten. Wäre der Haltekörper ohne den Schlitz ausgebildet, würde ein verhältnismäßig größerer Vorsprung erforderlich sein, um den Kontakt mit der Eindeckungskomponente 52 herzustellen.

Die Totale Höhe h des Haltekörpers entspricht vorzugsweise der Seitenhöhe der Verpackungseinheit 1. Wenn der Deckel 23 geschlossen wird und mehrere Verpackungen danach gestapelt werden, werden die Haltekörper als eine Abstützung des Deckels dienen und dadurch einem Zusammendrücken der Verpackung entgegenwirken. Alternativ kann auf den Deckel 23 verzichtet werden, und die Verpackungseinheit kann durch beispielsweise eine (nicht gezeigte) klare Schrumpffolie nach oben geschlossen werden. In diesem Fall wird die Verpackung gegenüber einer von oben auftretenden Druckbelastung empfindlich sein, welche gegebenenfalls Druckschäden am Produkt verursachen könnte. Werden jedoch Haltekörper derselben Höhe wie die Höhe der Seiten 22 der Verpackungseinheit verwendet, wird ein Stapeln der Verpackungen dennoch möglich sein.

Erfindungsgemäß ist die Unterseite 34 des Haltekörpers zur Versorgung mit Klebemittel vor dem Anbringen an der Verpackungseinheit 2 eingerichtet. Zur Erhöhung der Verwendbarkeit des Haltekörpers wird bevorzugt, dass auch die Oberseite 33 und die beiden ebenen Seiten 37 eine potentielle Klebefläche bilden. Hierdurch wird ermöglicht, dass sich derselbe Haltekörper zum Verpacken von mehreren verschiedenen Produkten verwenden lässt, indem die Lage und die Ausrichtung von Vorsprüngen und Schlitzen durch unterschiedliche Ausrichtung des Haltekörpers abgeändert werden können.

Werden Haltekörper mit einer relativ komplizierten Geometrie verwendet wie die, die in der Fig. 2 gezeigt ist, werden diese bevorzugt aus einem Material hergestellt, welches stranggepresst, gegossen oder auf andere Art und Weise im Zusammenhang mit der Herstellung gestaltet werden kann. Die Anwendung aufgeschäumten Polystyrens ist besonders bevorzugt, da dieses nur zu einer geringfügigen Erhöhung des Gewichts der Verpackung führt. Ist die Geometrie dagegen weniger kompliziert, kann beispielsweise Karton oder Wellpappe, die zur gewünschten Form gefaltet wird, oder Körper aus beispielsweise Polyethylen (PE-HD) mit hoher Dichte verwendet werden.

Es wird vorzugsweise ein druckempfindliches, nicht härtendes Klebemittel verwendet. Dadurch wird gesichert, dass eine eventuelle Betriebsstörung kein geringeres Kleben mit sich führt, weil das bereits aufgetragene Klebemittel zum Härten gelangen ist. Darüber hinaus wird die Klebemittelverbindung, falls sich eine Teilkomponente oder ein Haltekörper während des Transports der Verpackung löst, dazu neigen, sich neu zu etablieren, wenn die Schwerkraft oder andere Beaufschlagungen nachträglich die Teilkomponente/den Haltekörper gegen das Klebemittel drückt.

Oben ist eine Ausführungsform beschrieben, bei welcher der Boden der Verpackungseinheit mit vier schmalen Klebemittelstreifen versorgen ist, von denen jeweils zwei unter jeder der beiden Gruppen von Eindeckungskomponenten angeordnet sind. Es versteht sich jedoch, dass das Klebemittel auch auf andere Art und Weise, beispielsweise in Zickzack-Streifen, punktweise oder in einem komplizierteren Muster angeordnet werden kann. Es wird doch bevorzugt, dass das Klebemittel weniger als 5% der Innenseite der Verpackungseinheit deckt.

Die bevorzugte Ausführungsform der in den Figuren 1 und 2 dargestellten erfindungsgemäßen Verpackung ist zum Verpacken von Kopf-, Boden- und Seiteneindeckungen für zwei nebeneinander zu montierende Dachfenster von je 78 cm x 140 cm vorgesehen. Die Verpackungseinheit ist ein Karton, der in seinem gefalteten und geschlossenen Zustand 76 cm x 155 cm x 12 cm in dem in der Fig. 1 gezeigten Koordinatensystem misst, und der Haltekörper ist ein Körper aus aufgeschäumtem Polystyren mit den Abmessungen 13 cm x 11 cm x 11 cm in demselben Koordinatensystem. Die vier Klebemittelstreifen weisen je eine Breite von etwa 3 mm auf.

## Patentansprüche

1. Verfahren zum Verpacken eines eine Mehrheit von Teilkomponenten verschiedener Größe und/oder Geometrie in einer Verpackungseinheit umfassenden Produktes, wobei mindestens eine der Teilkomponenten an der Verpackungseinheit durch Kleben befestigt wird, **dadurch gekennzeichnet, dass** mindestens ein von der Verpackungseinheit gesondert ausgebildeter Haltekörper an dem Boden der Verpackungseinheit durch Kleben befestigt wird, so dass der Haltekörper in Kontakt mit mindestens eine der Teilkomponenten ist, indem der Haltekörper in Abhängigkeit der Geometrie der Teilkomponenten zur Trennung von diesen derart angeordnet wird, dass mindestens eine der Teilkomponenten in zwei zueinander senkrechten Achsenrichtungen gegen eine Bewegung relativ zur Verpackungseinheit festgehalten wird.

2. Verfahren nach Anspruch 1, **dadurch gekennzeichnet, dass** eine oder mehrere andere Teilkomponenten auf die festgeklebte Teilkomponente im Wesentlichen ohne Kontakt zur Verpackungseinheit angebracht wird, und dass eine oder mehrere der nicht festgeklebten Teilkomponenten durch den Kontakt mit dem Haltekörper festgehalten werden.

3. Verfahren nach den Ansprüchen 1 oder 2, **dadurch gekennzeichnet, dass** die Teilkomponenten in Gruppen aufgeteilt angebracht werden, die jeweils durch einen oder mehrere Haltekörper festgehalten werden.

4. Verfahren nach einem der vorhergehenden Ansprüche, **dadurch gekennzeichnet, dass** ein Haltekörper verwendet wird, welcher Vorsprünge, Vertiefungen und/oder Schlitze in einer oder mehreren zum Boden der Verpackungseinheit im festgeklebten Zustand parallelen Ebenen aufweist, und dass der Haltekörper derart angeordnet wird, dass diese Vorsprünge, Vertiefungen und/oder Schlitze in solchen Höhen über dem Boden der Verpackungseinheit liegen, die der Lage von Vertiefungen und/oder Vorsprüngen an einer oder mehreren Teilkomponenten entsprechen.

5. Verfahren nach Anspruch 4, **dadurch gekennzeichnet, dass** der Haltekörper mit einer Mehrheit von Vertiefungen, Schlitzen und/oder Vorsprüngen versehen ist, und dass diese durch Abänderung der Ausrichtung des Haltekörpers in verschiedenen Höhen über dem Boden der Verpackungseinheit angeordnet werden.

6. Verfahren nach einem der vorhergehenden Ansprüche, **dadurch gekennzeichnet, dass** die Verpackungseinheit ein Karton- oder Wellpappenwerkstück ist, welches zu einer Schachtel oder Kiste gefaltet wird.

7. Verfahren nach Anspruch 6, **dadurch gekennzeichnet, dass** die Verpackungseinheit nach dem Anbringen von Teilkomponenten und Haltekörpern gefaltet wird.

8. Verfahren nach Anspruch 6, **dadurch gekennzeichnet, dass** die Verpackungseinheit vor dem Anbringen von Teilkomponenten und Haltekörper zu einer offenen Schachtel bzw. Kiste gefaltet wird, und dass die Schachtel bzw. Kiste danach geschlossen wird, vorzugsweise bei einem weiteren Faltvorgang.

9. Verfahren nach einem der vorhergehenden Ansprüche, **dadurch gekennzeichnet, dass** ein druckempfindliches, nicht härtendes Klebemittel verwendet wird.

10. Haltekörper zur Verwendung beim Verpacken eines eine Mehrheit von Teilkomponenten verschiedener Größe und/oder Geometrie in einer Verpackungseinheit umfassenden Produktes, **dadurch gekennzeichnet, dass** eine Unterseite des Haltekörpers zur Versorgung mit Klebemittel vor dem anbringen an der Verpackungseinheit eingerichtet ist, daß der Haltekörper zur Befestigung an dem Boden der Verpackungseinheit, so dass der Haltekörper in Kontakt mit mindestens eine der Teilkomponenten ist, durch Kleben vorgesehen ist, dass er Vorsprünge, Vertiefungen und/oder Schlitze in einer oder mehreren zum Unterseite des Haltekörpers parallelen Ebenen aufweist, und dass die beiden einander gegenüberliegenden Seiten mit Vorsprüngen, Vertiefungen und/oder Schlitzen versehen sind, während die übrigen Seiten im wesentlichen eben sind.

11. Haltekörper nach Anspruch 10, **dadurch gekennzeichnet, dass** er einen parallel zum Boden der Verpackungseinheit im festgeklebten Zustand gesehen im Wesentlichen rechteckigen Querschnitt aufweist, und dass die Vorsprünge, Vertiefungen und/oder Schlitze in einer oder mehreren zum Boden der Verpackungseinheit im festgeklebten Zustand parallelen Ebenen verlaufen.

12. Haltekörper nach den Ansprüchen 10 oder 11, **dadurch gekennzeichnet, dass** er im Wesentlichen kubisch oder zylindrisch mit parallel zum Boden der Verpackungseinheit gesehen im Verhältnis zur Verpackungseinheit relativ kleinen Dimensionen ausgebildet ist.

13. Haltekörper nach Anspruch 12, **dadurch gekennzeichnet, dass** das Verhältnis zwischen dessen Querschnittsbreite und der Seitenlänge der Verpackungseinheit im Bereich von 1:3 bis 1:20 liegt.

14. Haltekörper nach einem der Ansprüche 10 bis 13, **dadurch gekennzeichnet, dass** er eine Höhe aufweist, die im Wesentlichen dem Abstand zwischen dem Boden der Verpackungseinheit und einer gegenüberliegenden Seite der Verpackungseinheit oder, dem Abstand zwischen dem Boden der Verpackungseinheit und der Oberseite der höchsten Teilkomponente im verpackten Zustand entspricht.

15. Haltekörper nach einem der Ansprüche 10 bis 14, **dadurch gekennzeichnet, dass** er aus aufgeschäumtem Polystyren, Karton oder Pappe ausgebildet ist.

16. Verpackung zur Verwendung beim Verpacken eines eine Mehrheit von Teilkomponenten verschiedener Größe und/oder Geometrie umfassenden Produktes, welche Verpackung eine Verpackungseinheit und mindestens einen gesondert von der Verpackungseinheit ausgebildeten Haltekörper umfasst, welcher an der Verpackungseinheit durch Kleben befestigt ist, indem der Haltekörper in Abhängigkeit der Geometrie der Teilkomponenten zur Trennung von diesen derart angeordnet list, dass mindestens eine der Teilkomponenten in zwei zueinander senkrechten Achsenrichtungen gegen eine Bewegung relativ zur Verpackungseinheit festgehalten werden kann
**dadurch gekennzeichnet, dass** der Haltekörper ein Haltekörper gemäß einem der Ansprüchen 10 bis 15 ist.

17. Verpackung nach Anspruch 16, **dadurch gekennzeichnet, dass** die Verpackungseinheit eine Schachtel oder Kiste aus Karton- oder Wellpappe ausgebildet ist, und dass der Haltekörper aus aufgeschäumtem Polystyren, Karton oder Pappe ausgebildet ist.

18. Verpackung nach den Ansprüchen 16 oder 17, **dadurch gekennzeichnet, dass** einer oder mehrere Haltekörper mit einem druckempfindlichen, nicht härtenden Klebemittel an der Verpackungseinheit befestigt ist.

19. Verpackung nach einem der Ansprüche 16 bis 18, **dadurch gekennzeichnet, dass** zur Festhaltung einer oder mehrerer Teilkomponenten sowie gegebenenfalls eines oder mehrerer Haltekörper ein druckempfindliches, nicht härtendes Klebemittel an der die Innenseite der Verpackung bildenden Oberfläche der Verpackungseinheit vorgesehen ist, und dass das Klebemittel vorzugsweise in Streifen oder Punkten aufgetragen ist.

20. Verpackung nach einem der Ansprüche 16 bis 19, **dadurch gekennzeichnet, dass** ihre Seitenlängen im Bereich von 40 bis 200 cm liegen, und dass ihre Höhe im Bereich von 5-30 cm liegt.

## Claims

1. Process for packaging a product comprising a plurality of components having different size and/or geometry in a packaging unit, whereby at least one of the components is fastened to the packaging unit by adhesion, **characterized in that** at least one holding element being formed separately from said packaging unit is fastened to the bottom of the packaging unit by adhesion, such that the holding element is in contact with at least one of said components, the holding element being arranged in dependence of the geometry of the components for separation thereof in such a way, that at least one of the components is retained from movement relative to the packaging unit in two axial directions being perpendicular to each other.

2. Process according to claim 1, **characterized in that** one or more other components are arranged on the adhered components substantially without contact with the packaging unit, and **in that** one or more of the non-adhered components are retained by means of the contact with the holding element.

3. Process according to claim 1 or 2, **characterized in that** the components are arranged divided in groups, each being retained by means of one or more holding elements.

4. Process according to one of the preceding claims, **characterized in that** a holding element comprising protrusions, recesses and/or slots in one or more planes, which in the adhered state are parallel with the bottom of the packaging unit, is used, and **in that** the holding element is arranged such that said protrusions, recesses and/or slots are situated in heights above the bottom of the packaging unit corresponding to the position of recesses and/or protrusions on one or more components.

5. Process according to claim 4, **characterized in that** the holding element is provided with a plurality of recesses, slots and/or protrusions, and **in that** these by means of changing the orientation of the holding element are arranged in different heights above the bottom of the packaging unit.

6. Process according to one of the preceding claims, **characterized in that** the packaging unit is a workpiece of pasteboard or corrugated cardboard, that is folded to a box or a carton.

7. Process according to claim 6, **characterized in that** the packaging unit is folded subsequently to arranging the components and holding elements.

8. Process according to claim 6, **characterized in that** the packaging unit is folded to an open box or carton before arranging the components and holding element, and **in that** said box or carton is subsequently closed, preferably by means of a further folding procedure.

9. Process according to one of the preceding claims, **characterized in that** a pressure sensitive and non-hardening adhesive is used.

10. Holding element for use in packaging a product comprising a plurality of components having different size and/or geometry in a packaging unit, **characterized in that** a bottom side of the holding element is adapted for being provided with adhesive prior to being arranged on the packaging unit, **in that** the holding element is provided for adhesion to the bottom of the packaging unit in such a way, that the holding element is in contact with at least one of the components, **in that** it comprises protrusions, recesses and/or slots in one or more planes, which are parallel with the bottom side of the holding element, and **in that** both of the mutually opposite sides are provided with protrusions, recesses and/or slots, while the remaining sides are substantially plane.

11. Holding element according to claim 10, **characterized in that**, seen parallel with the bottom of the packaging unit in the adhered state, it comprises a substantially rectangular cross section, and **in that** the protrusions, recesses and/or slots, in the adhered state, extend in one or more planes being parallel with the bottom of the packaging unit.

12. Holding element according to claim 10 or 11, **characterized in that** it is substantially cubic or cylindrical with relatively small dimensions parallel with the bottom of the packaging unit seen in relation to the packaging unit.

13. Holding element according to claim 12, **characterized in that** the ratio between its cross-sectional width and the length of the sides of the packaging unit lies in the range from 1:3 to 1:20.

14. Holding element according to one of claims 10 to 13, **characterized in that** it has a height, which corresponds substantially to the distance between the bottom of the packaging unit and an opposite side of the packaging unit or the distance between the bottom of the packaging unit and the upper side of the highest component in the packaged state.

15. Holding element according to one of claims 10 to 14, **characterized in that** it is formed from polystyrene foam, pasteboard or cardboard.

16. Packaging for use in packaging a product comprising a plurality of components having different size and/or geometry, which packaging comprises a packaging unit and at least one holding element being formed separately from said packaging unit, which holding element is fastened to said packaging unit by adhesion, the holding element being arranged in dependence of the geometry of the components for separation thereof in such a way, that at least one of the components may be retained from movement relative to the packaging unit in two axial directions being perpendicular to each other, **characterized in that** the holding element is a holding element according to one of claims 10 to 15.

17. Packaging according to claim 16, **characterized in that** the packaging unit is a box or a carton formed of pasteboard or corrugated cardboard, and **in that** the holding element is formed of polystyrene foam, pasteboard or cardboard.

18. Packaging according to claim 16 or 17, **characterized in that** one or more holding elements are fastened to the packaging unit by means of a pressure sensitive, non-hardening adhesive.

19. Packaging according to one of claims 16 to 18, **characterized in that** a pressure sensitive, non-hardening adhesive is provided on the surface of the packaging unit forming the inner side of the packaging for retaining one or more components as well as, possibly, one or more holding elements, and **in that** the adhesive is preferably arranged in lines or dots.

20. Packaging according to one of claims 16 to 19, **characterized in that** the length of its sides lie in the range from 40 to 200 cm, and **in that** its height lies in the range from 5 - 30 cm.

## Revendications

1. Procédé d'emballage d'un produit à l'intérieur d'une unité d'emballage, lequel produit comprend une pluralité de sous-composants de taille et/ou de géométrie différentes, dans lequel au moins un des sous-composants est fixé par collage à l'unité d'emballage, **caractérisé en ce qu'**au moins un corps de maintien réalisé séparément de l'unité d'emballage est fixé par collage sur le fond de l'unité d'emballage, de sorte que le corps de maintien se trouve en contact avec au moins un des sous-composants en disposant le corps de maintien, en fonction de la géométrie des sous-composants, en vue de séparer ceux-ci, de telle sorte qu'au moins un des sous-composants est maintenu contre un mouvement par rapport à l'unité d'emballage dans deux directions axiales perpendiculaires l'une à l'autre.

2. Procédé selon la revendication 1, **caractérisé en ce qu'**un ou plusieurs autres sous-composants sont placés, essentiellement sans contact avec l'unité d'emballage, sur le sous-composant collé, et **en ce qu'**un ou plusieurs des sous-composants non collés sont retenus au moyen du contact avec le corps de maintien.

3. Procédé selon les revendications 1 ou 2, **caractérisé en ce que** les sous-composants sont mis en place répartis par groupes qui sont chacun retenus par un ou plusieurs corps de maintien.

4. Procédé selon l'une quelconque des revendications précédentes, **caractérisé en ce qu'**un corps de maintien est utilisé, lequel corps présente, à l'état collé, des nervures, des rainures et/ou des fentes dans un ou plusieurs plans parallèles au fond de l'unité d'emballage, et **en ce que** le corps de maintien est disposé de telle sorte que ces nervures, rainures et/ou fentes se trouvent à des hauteurs au-dessus du fond de l'unité d'emballage telles qu'elles correspondent à la position des rainures et/ou des nervures sur un ou plusieurs sous-composants.

5. Procédé selon la revendication 4, **caractérisé en ce que** le corps de maintien est pourvu d'une pluralité de rainures, de fentes et/ou de nervures, et **en ce que** celles-ci peuvent être disposées à différentes hauteurs au-dessus du fond de l'unité d'emballage en modifiant l'orientation du corps de maintien.

6. Procédé selon l'une quelconque des revendications précédentes, **caractérisé en ce que** l'unité d'emballage est un élément en carton ou en carton ondulé qui est plié pour former une boîte ou une caisse.

7. Procédé selon la revendication 6, **caractérisé en ce que** l'unité d'emballage est pliée une fois que les sous-composants et les corps de maintien ont été mis en place.

8. Procédé selon la revendication 6, **caractérisé en ce que,** avant la mise en place de sous-composants et de corps de maintien, l'unité d'emballage est pliée pour former une boîte ou une caisse ouverte, et **en ce que** la boîte ou la caisse est ensuite fermée, de préférence lors d'une autre étape de pliage.

9. Procédé selon l'une quelconque des revendications précédentes, **caractérisé en ce que** l'on utilise un produit auto-adhésif non durcissant.

10. Corps de maintien destiné à être utilisé pour l'emballage d'un produit à l'intérieur d'une unité d'emballage, lequel produit comprend une pluralité de sous-composants de taille et/ou de géométrie différentes, **caractérisé en ce que,** avant que le corps de maintien ne soit mis en place dans l'unité d'emballage, une face inférieure de celui-ci est prévue pour fournir le produit adhésif, **en ce que** le corps de maintien est prévu pour être collé sur le fond de l'unité d'emballage, de sorte que le corps de maintien est en contact avec au moins un des sous-composants, **en ce qu'**il présente des nervures, des rainures et/ou des fentes dans un ou plusieurs plans parallèles à la face inférieure du corps de maintien, et **en ce que** les deux côtés opposés sont pourvus de nervures, de rainures et/ou de fentes, tandis que les autres côtés sont essentiellement plans.

11. Corps de maintien selon la revendication 10, **caractérisé en ce que,** vu à l'état collé, il présente une section droite essentiellement rectangulaire parallèle au fond de l'unité d'emballage, et **en ce que**, à l'état collé, les nervures, les rainures et/ou les fentes s'étendent dans un ou plusieurs plans parallèles au fond de l'unité d'emballage.

12. Corps de maintien selon les revendications 10 ou 11, **caractérisé en ce que**, vu parallèlement au fond de l'unité d'emballage, il est réalisé essentiellement sous une forme cubique ou cylindrique avec des dimensions relativement petites par rapport à l'unité d'emballage.

13. Corps de maintien selon la revendication 12, **caractérisé en ce que** le rapport de la largeur de section à la longueur de côté de l'unité d'emballage est dans la gamme de 1:3 à 1:20.

14. Corps de maintien selon l'une quelconque des revendications 10 à 13, **caractérisé en ce qu'**il présente une hauteur qui correspond essentiellement à la distance entre le fond de l'unité d'emballage et un côté opposé de l'unité d'emballage ou à la distance entre le fond de l'unité d'emballage et la face supérieure du sous-composant le plus haut à l'état emballé.

15. Corps de maintien selon l'une quelconque des revendications 10 à 14, **caractérisé en ce qu'**il est fait de polystyrène moussé, de carton d'emballage ou de carton pour boîtes.

16. Emballage destiné à être utilisé pour emballer un produit comprenant une pluralité de sous-composants de taille et/ou de géométrie différentes, lequel emballage comprend une unité d'emballage et au moins un corps de maintien réalisé séparément de l'unité d'emballage, lequel corps de maintien est fixé par collage à l'unité d'emballage, si bien que le corps de maintien, en vue de séparer les sous-composants en fonction de leur géométrie, peut être placé de telle sorte qu'au moins un des sous-composants est maintenu contre un mouvement par rapport à l'unité d'emballage dans deux directions axiales perpendiculaires l'une à l'autre, **caractérisé en ce que** le corps de maintien est un corps de maintien selon l'une quelconque des revendications 10 à 15.

17. Emballage selon la revendication 16, **caractérisé en ce que** l'unité d'emballage est réalisée sous la forme d'une boîte ou d'une caisse en carton ou en carton ondulé, et **en ce que** le corps de maintien est fait de polystyrène moussé, de carton d'emballage ou de carton pour boîtes.

18. Emballage selon les revendications 16 ou 17,
**caractérisé en ce qu'**un ou plusieurs corps de maintien sont fixés sur l'unité d'emballage au moyen d'un produit auto-adhésif non durcissant.

19. Emballage selon l'une quelconque des revendications 16 à 18, **caractérisé en ce que**, pour bloquer un ou plusieurs sous-composants ainsi qu'éventuellement un ou plusieurs corps de maintien, est prévu, au niveau de la surface de l'unité d'emballage, laquelle forme la face interne de l'emballage, un produit auto-adhésif non durcissant, et **en ce que** le produit adhésif est appliqué de préférence en bandes ou par points.

20. Emballage selon l'une quelconque des revendications 16 à 19, **caractérisé en ce que** ses longueurs de côté sont dans la gamme de 40 à 200 cm, et **en ce que** sa hauteur est dans la gamme de 5 à 30 cm.
